# EUROPÄISCHE PATENTSCHRIFT

(11) **EP 0 541 480 B1**
(45) Veröffentlichungstag und Bekanntmachung des Hinweises auf die Patenterteilung: **24.07.1996**
(21) Anmeldenummer: 92810789.5
(22) Anmeldetag: 15.10.1992
(51) Int. Cl.: G08B 13/24

(54) **Detektionsvorrichtung für Warendiebstahlsicherungsetiketten**
Label detection for an electronic surveillance system
Dispositif de détection d'étiquettes de surveillance électronique

(30) Priorität: 31.10.1991 CH 3185/91; 03.04.1992 CH 1098/92; 04.08.1992 CH 2446/92
(43) Veröffentlichungstag der Anmeldung: 12.05.1993
(73) Patentinhaber: Actron Entwicklungs AG, CH-6343 Rotkreuz (CH)
(72) Erfinder: Kind, Burckart, CH-8032 Zürich (CH)
(74) Vertreter: Lauer, Joachim, Dr.

(56) Entgegenhaltungen:
- EP-A- 0 316 963
- US-A- 4 356 477

## Beschreibung

### Technisches Gebiet

Die vorliegende Erfindung betrifft eine Vorrichtung zur Detektion von Etiketten, welche zur Diebstahlsicherung von Waren dienen und mit einem elektrischen Resonanzschaltkreis mit einer Resonanzfrequenz im MHz-Bereich versehen sind, wobei die Vorrichtung mehrere Paare von Sende- und Empfangsantennen umfasst, welche jeweils zu überwachende Durchgänge begrenzen, wobei von den Sendeantennen der Paare jeweils elektromagnetische Wellen abgestrahlt werden, deren Frequenz in Wobbelzyklen über die vorgegebene Resonanzfrequenz der Etiketten hinweg gewobbelt ist, wobei die Wobbelzyklen aller Paare miteinander synchronisiert sind und wobei an die Empfangsantenne jedes Paares eine, die Präsenz einer Etikette erkennende Empfangsschaltung angeschlossen ist.

### Stand der Technik

Vorrichtungen dieser Art sind bekannt und vielfach im Einsatz, insbesondere in Supermärkten mit einer grösseren Anzahl von nebeneinander angeordneten Registrierkassen. Die Sende- und Empfangsantennen sind dabei in der Regel seitlich an den Registrierkassenboxen befestigt, wobei z.B. eine an einer ersten Registrierkassenbox befestigte Sendeantenne mit einer an der benachbarten Registrierkassenbox befestigten Empfangsantenne eines der genannten Paare von Sende- und Empfangsantennen bildet. Die über die Sendeantennen abgestrahlte Hochfrequenz wird zentral in einem HF-Generator erzeugt und über entsprechend teure Hochfrequenzkabel oder Glasfaserkabel zu den einzelnen Sendeantennen übertragen. Insbesondere bei einer grösseren Anzahl von Registrierkassen ist die Verkabelung mit den Hochfrequenzkabeln beziehungsweise den Glasfaserkabeln recht aufwendig.

### Darstellung der Erfindung

Es ist vor allem Aufgabe der vorliegenden Erfindung, eine Vorrichtung der eingangs genannten Art anzugeben, welche mit geringerem Aufwand installierbar ist.

Diese sowie weitere Aufgaben werden gemäss der vorliegenden Erfindung gelöst durch eine Vorrichtung mit den im Patentanspruch 1 angegebenen Merkmalen.

Erfindungsgemäss werden demnach die über die Sendeantennen als elektromagnetische Wellen abgestrahlten HF-Schwingungen nicht zentral, sondern von dezentralen, den Sendeantennen jeweils einzeln zugeordneten ersten HF-Generatoren erzeugt. Die Wobbelzyklen werden dabei unter Verwendung eines den HF-Generatoren zugeführten, in einer zentralen Einheit erzeugten Synchronisationssignals mit mindestens einer von der Resonanzfrequenz f_{R} verschiedenen Frequenz miteinander synchronisiert.

Durch die dezentrale HF-Erzeugung entfällt mit Vorteil die aufwendige und sehr störanfällige Verkabelung mit den Hochfrequenzleitungen bzw. den Glasfaserkabeln. Es wird lediglich zur Synchronisation der einzelnen HF-Generatoren bzw. der Wobbelzyklen ein Signal mit mindestens einer Frequenz zentral erzeugt und zu den einzelnen HF-Generatoren übertragen.

Gemäss einer bevorzugten Ausgestaltung der Erfindung weist das Synchronisationssignal eine Trägerschwingung auf, auf welche mindestens noch die gewünschte Grundfrequenz der Wobbelzyklen, vorzugsweise jedoch zusätzlich noch Vielfache dieser Grundfrequenz (z.B. die 4-fache und die 32-fache Grundfrequenz) aufmoduliert ist/sind. Die Frequenz der Trägerschwingung kann dann mit Vorteil zur Festlegung der Frequenz der Wobbelzyklen und die auf die Trägerschwingung aufmodulierte/n Frequenz/en nach Demodulation zur Festlegung der Phase der Wobbelzyklen verwendet werden.

Gemäss einer weiteren bevorzugten Ausgestaltung der Erfindung wird das zur Synchronisation benötigte Synchronisationssignal einfach ins elektrische Versorgungsnetz eingespeist, an das z.B. auch die Registrierkassen angeschlossen sind. Die wenigstens eine Frequenz des Synchronsationssignals liegt dabei im Langwellen(LW)-Bereich. Die LW-Signale weisen auf Leitungen einer elektrischen Gebäudeinstallation eine für den vorliegenden Zweck ausreichende Reichweite auf. Von den Postbehörden vieler Länder ist zur Signal- bzw. Datenübertragung über das elektrische Versorgungsnetz im LW-Bereich eigens ein Frequenzband freigegeben, wovon hier mit Vorteil Gebrauch gemacht wird.

Zur Demodulation bzw. Diskriminierung der Etikettensignale in den dafür vorgesehenen Empfangsschaltungen wird üblicherweise ein Quadrierer am Eingang der Empfangsschaltungen verwendet, in welchem das von den Empfangsantennen empfangene Signal mit sich selbst multipliziert wird. Die Etikettendiskriminierung lässt sich entscheidend verbessern, wenn das empfangene, mit gewissen Störungen behaftete Signal statt mit sich selbst mit der reinen, der jeweiligen Sendeantenne zugeführten HF-Schwingung multipiziert wird. Zu diesem Zweck können die HF-Generatoren ausser an die Sendeantennen auch noch an die Empfangsschaltungen angeschlossen werden, welche mit den jeweils zugehörigen Empfangsantennen verbunden sind. Diese Möglichkeit ergibt sich mit Vorteil wiederum ohne grossen Verkabelungsaufwand als Folge der dezentralen Anordnung der HF-Generatoren.

Sofern, wie eingangs erwähnt, die Sendeantennen bzw. Empfangsantennen seitlich an mehreren in Reihe angeordneten Registierkassenboxen montiert und die ihnen zugeordneten HF-Generatoren bzw. Empfangsschaltungen jeweils räumlich unmittelbar bei ihnen und damit auf unterschiedlichen Seiten der durch die Sende- und Empfangsantennen jeweils begrenzten Durchgänge zwischen den Registrierkassenboxen angeordnet sind, müssten, um die HF-Generatoren auch an die Empfangsschaltungen anschliessen zu können, HF-Leitungen die Durchgänge zwischen den Sendeantennen und ihren zugehörigen Empfangsantennen kreuzend verlegt werden. Um dies zu vermeiden, können gemäss einer weiteren bevorzugten Ausgestaltung der Erfindung die den Empfangsschaltungen zur Diskriminierung der Ettikettensignale jeweils zugeführten HF-Schwingungen von eigens dafür vorgesehenen, ebenfalls dezentralen, den Empfangsschaltungen jeweils einzeln, auch räumlich, zugeordneten zweiten HF-Generatoren erzeugt werden.

Selbstverständlich müssen dazu diese zweiten HF-Generatoren mit den ersten HF-Generatoren synchronisiert sein. Die Synchronität lässt sich aber sehr einfach wieder unter Verwendung des vorzugsweise über das Energieversorgungsnetz übertragenen, zur Synchronisierung der ersten HF-Generatoren untereinander sowieso schon vorhandenen Synchronisationssignals herstellen.

Die zweiten HF-Generatoren können mit den jeweiligen Empfangsschaltungen, für die sie vorgesehen sind, sowie ggf. auch noch jeweils mit dem ersten HF-Generator für die an derselben Registrierkasse jeweils montierte Sendeantenne in einer baulichen Einheit integriert sein. Diese Baueinheit kann mit Vorteil z.B. irgendwo in der Registrierkassenbox untergebracht sein.

Gemäss einer weiteren Ausgestaltung der Erfindung wird die Frequenz der über die Sendeantennen abgestrahlten Signale sinusfömig über die vorgegebene Resonanzfrequenz der Etiketten gewobbelt. Dabei sind für die Etikettendetektion nur die annähernd linearen Abschnitte des Wobbelsinus zwischen den Maxima und Minima verwertbar, nicht jedoch die Zeitabschnitte um dessen Maxima und Minima herum. Diese Zeitabschnitte können jedoch sinnvoll genutzt werden, z.B. zum parallelen Deaktivieren von deaktivierbaren Etiketten. Werden während der Durchführung der Deaktivierung während der genannten Zeitabschnitte die Empfangsschaltungen ausser Funktion gesetzt oder zumindest unempfindlich geschaltet, dann können auch unerwünschte Beeinflussungen der Detektionssysteme durch die Deaktivierungssysteme und dadurch Fehlalarme vermieden werden. Die dazu wiederum erforderliche Synchronität zwischen den Detektions- und den Deaktivierungseinheiten kann in einfacher Weise ebenfalls wieder unter Verwendung des vorzugsweise auf dem Energieversorgungsnetz sowieso zur Verfügung stehenden Synchronisationssignals hergestellt werden.

Schliesslich kann noch vorgesehen sein, dass die von der Sendeantenne jedes Paares abgestrahlten elektromagnetischen Wellen gegenüber den von der Sendeantenne jeden anderen Paares abgestrahlten elektromagnetischen Wellen frequenzversetzt über die vorgegebene Resonanzfrequenz der Etiketten hinweg gewobbelt werden und dass die Empfangsschaltung jedes paares schmalbandig jeweils nur auf der jeweiligen Sendefrequenz der zum gleichen Paar gehörigen Sendeantenne empfängt. Durch einen solchen Frequenzversatz werden, gleiche phasenlage der Wobbelzyklen aller Paare vorausgesetzt, eine weitestgehende Entkopplung der einzelnen Paare erreicht und gegenseitige Einflüsse der Paare untereinander praktisch eliminiert.

### Kurze Beschreibung der Zeichnungen

In der Zeichnung zeigt:
- Fig. 1: einen Ausschnitt aus einer längeren Reihe von Registrierkassenboxen eines Supermarktes mit einer daran installierten Vorrichtung gemäss der Erfindung,
- Fig. 2: in einem Frequenz-Zeit-Diagramm drei gegeneinander frequenzverschobene Wobbelkurven,
- Fig. 3: das Blockschaltbild eines Ausführungsbeispiels für eine Synchronisierschaltung -nach der Erfindung mit mehreren Demodulatoren D1,..,D5,
- Fig. 4: das Blockschaltbild eines der Demodulatoren D1,..,D5 aus Fig.4,
- Fig 5: schematisch ein Frequenzspektrum des Synchronisationssignals, und
- Fig. 6: verschiedene in einem der Demodulatoren D1,..,D5 auftretende Signalformen.

### Weg zur Ausführung der Erfindung

Nachfolgend wird ein Ausführungsbeispiel der Erfindung unter Bezugnahme auf die beigefügten Zeichnungen erläutert.

In Fig. 1 sind mit 1 - 4 lediglich vier einer grösseren Anzahl von nebeneinander angeordneten Registrierkassenboxen eines Supermarktes bezeichnet. Zwischen den Boxen sind Durchgänge 5 - 7 für die Kunden belassen, welche elektronisch auf Warendiebstahl überwacht werden. Zur elektronischen Diebstahlsüberwachung sind an den Waren Etiketten befestigt, welche mit einem elektronischen Resonanzkreis versehen sind. In Fig. 1 sind zwei mit solchen Resonanzetiketten 21 versehene Waren 20 beispielsweise dargestellt. Zur Detektion der Etiketten 21 sind beidseitig der Durchgänge seitlich an den Registrierkassenboxen Antennen 8 - 13 montiert. Die Antennen 8, 10 und 12 sind Sendeantennen, die Antennen 9, 11 und 13 Empfangsantennen.

Die Sendeantennen werden angesteuert bzw. gespeist von ersten HF-Generatoren 14 - 16, welche HF-Schwingungen mit einer Frequenz von etwa 8,2 MHz erzeugen. Die Frequenz von 8,2 MHz, die in etwa der Soll-Resonanzfrequenz f_{R} der zu detektierenden Etiketten entspricht, wird mit einer Wobbelfrequenz von etwa 85 Hz über einen Frequenzbereich von einigen hundert KHz gewobbelt (Fig. 2). In Fig. 2 sind die Wobbelkurven der in Fig. 1 dargestellten HF-Generatoren 14, 15 und 16 mit 14′, 15′ und 16′ bezeichnet.

Die einzelnen Wobbelkurven bzw. Wobbelzyklen und damit natürlich auch die sie erzeugenden, dezentral in den Registrierkassenboxen angeordneten HF-Generatoren 14 - 16 sind, wie auch anhand der Wobbelkurven von Fig. 2 zu erkennen ist, miteinander synchronisiert. Zur Synchronisation dient ein von einer Einheit 22 erzeugtes Synchronisationssignal mit einer Frequenz bzw. einem Frequenzspektrum im LW-Bereich. Dieses ist in eine Leitung 23 des die HF-Generatoren 14 - 16 sowie unter anderem auch die Registrierkassen mit elektrischer Energie versorgenden elektrischen Versorgungsnetzes eingekoppelt und wird über diese Leitung zu den genannten Elementen übertragen.

Fig. 5 zeigt schematisch das Frequenzspektrum des Synchronisationssignals im LW-Bereich. Neben einer vorherrschenden Trägerfrequenz f₀ (z.B. 145 kHz) sind noch die Nebenfrequenzen f₀ +/-f₁ sowie f₀ +/- 4f₁ und f₀ +/- 32f₁ vorhanden. Die Frequenz f₁ (vorzugsweise 85 Hz) entspricht hierbei der Grundfrequenz der Wobbelzyklen von Fig. 2, ist also die Wobbelgrundfrequenz. Erzeugt wird das Frequenzspektrum von Fig. 5, indem auf eine Trägerschwingung mit der Frequenz f₀ die Frequenz f₁ sowie das 4- und vorzugsweise auch das 32-fache von f₁ aufmoduliert wird. In Fig. 5 sind (willkürlich) auch noch die unteren und oberen Bereichsgrenzen des von für die Datenübertragung auf dem elektrischen Versorgungsnetz postalisch zugelassenen Frequenzbandes eingezeichnet und mit f_{B}^{u} bzw.f_{B}^{o} bezeichnet.

Mit der Frequenz f₀ werden die Wobbelzyklen der einzelnen HF-Generatoren, z.B. unter Verwendung von sog. PLL-Schaltungen (PLL = Phase Locked Loop), miteinander frequenzmässig synchronisiert. Die Nebenfrequenzen dienen, nach Demodulation, zur Herstellung der gewünschten, übereinstimmenden Phasenlage der einzelnen Wobbelkurven. Das Blockschaltbild eines bevorzugten Ausführungsbeispiels für eine derartige Synchronisierschaltung, die jeweils einem der ersten HF-Generatoren (14-16) zugeordnet ist, ist in Fig. 4 wiedergegeben.

Zentraler Bestandteil der Synchronisierschaltung ist ein spannungsgesteuerter Oszillator (VCO) 32, der eine Clockfrequenz (von z.B. 48 MHZ) als Mutterfrequenz für den jeweiligen HF-Generator erzeugt. Von der Clockfrequenz dieses VCO 32 werden durch als Frequenzteiler wirkende Zähler 33 und 34 jeweils die lokale Trägerfrequenz f₀ und die lokale Wobbelgrundfrequenz f₁ abgeleitet und phasenstarr gekoppelt bzw. in Phase gebracht mit den entsprechenden in der zentralen Einheit 22 erzeugten Signalen.

Von der Netzleitung (23 in Fig. 1) her wird dazu die modulierte LW-Trägerschwingung über einen Koppeltransformator 29 und über einen nachgeschalteten (breitbandigen) LW-Verstärker 30 mit automatischer Verstärkungsregelung (AGC) auf die Eingänge zweier gleichartiger, steuerbarer Demodulatoren D1 und D2 gegeben, deren innerer Aufbau in Fig. 4 dargestellt ist. In den Demodulatoren D1 und D2 findet im Prinzip eine relativ zu einem am Steuereingang liegenden Steuersignal phasenempfindliche Gleichrichtung des Eingangssignals statt, die im Zusammenhang mit Fig. 4 und Fig. 6 später noch näher erläutert werden soll. Als Steuersignale für die beiden Demodulatoren D1 und D2 werden zwei in Quadratur stehende Ausgangssignale (Rechtecksignale) der lokalen Trägerfrequenz f₀ (140 kHz) aus dem ersten Zähler 33 verwendet.

Das Ausgangssignal des ersten Demodulators D1 wird in einem nachfolgenden Verstärker 31, der vorzugsweise eine Proportional/Integral(PI)-Charakteristik aufweist, verstärkt und zur Steuerung des VCO 32 verwendet. Die Blöcke D1, 31, 32 und 33 bilden damit die bereits erwähnte PLL-Regelschleife, die bewirkt, dass Frequenz und Phase der lokal und der zentral erzeugten Trägerschwingung gleich bzw. starr gekoppelt sind. Das Ausgangssignal des ersten Demodulators D1 ist im eingeschwungenen Zustand der Regelschleife ungefähr gleich null und die zentral erzeugte Trägerschwingung hat zum Steuersignal des ersten Demodulators D1 einen Phasenunterschied von +/- 90°.

Das Ausgangssignal des zweiten Demodulators D2 ist wegen der Quadraturbeziehung zwischen den Steuersignalen maximal, d.h., es ändert sich entsprechend der Einhüllenden der zentral erzeugten, modulierten Trägerschwingung und stellt somit das demodulierte, die Frequenzen f₁, 4f₁ und 32f₁ enthaltende Nutzsignal dar. Dieses Demodulationssignal, welches die in der Einheit 22 zentral erzeugte Wobbelgrundfrequenz enthält, wird nun dazu verwendet, die lokal mittels des zweiten Zählers 34 erzeugte Wobbelgrundfrequenz phasenmässig festzulegen. Hierzu wird wiederum eine Regelschleife verwendet, die in ihrer einfachsten Ausbaustufe einen dritten Demodulator D3, einen nachgeschalteten A/D-Wandler 36, einen Mikroprozessor 35 und einen Addierer 37 umfasst. Der Mikroprozessor 35 kann dabei ein bereits für andere Zwecke verwendeter Baustein sein, der die hier dargestellten Aufgaben zusätzlich übernimmt.

Der zweite Zähler 34 hat einen Ausgang, an dem ein mehrere (z.B. 16) Bit breites Wort abgegeben wird und auf einen entsprechenden Eingang des Addierers 37 gelangt; gleiches gilt für den Ausgang des Addierers 37. Dasjenige Bit am Ausgang mit der höchsten Wichtung ist beim Addierer 37 in Fig. 3 mit MSB (Most Significant Bit) bezeichnet, dasjenige mit der drittgrössten Wichtung als MSB-2, dasjenige mit der sechstgrössten Wichtung als MSB-5. Durch das MSB steht die lokal erzeugte Wobbelgrundfrequenz zur Verfügung, durch MSB-2 die 2²-te, d.h., die 4-te Harmonische, und durch MSB-5 die 2⁵-te, d.h., die 32-te Harmonische der Grundfrequenz. Das Signal MSB aus dem Ausgang des Addierers 37 dient als Steuersignal des dritten Demodulators D3. Als Eingangssignal dient das Ausgangssignal des zweiten Demodulators, also die demodulierte Trägerschwingung.

Die oben beschriebene Anordnung aus dem zweiten Zähler 34 und dem nachgeschalteten Addierer 37 gemäss Fig. 3 ist nur eine mögliche Ausführungsform. Es ist genauso gut auch denkbar, den Zähler 34 als ladbaren Zähler auszubilden, so dass die Addition direkt im Zähler 34 ausgeführt werden kann. Der Addierer 37 ist in diesem Fall natürlich überflüssig und der Ausgang des Mikroprozessors 35 wird direkt auf den Ladeeingang des Zählers 34 gegeben.

Sofern die Phasendifferenz zwischen dem MSB-Steuersignal und dem Demodulationssignal von einem Wert +/- 90° abweicht, ist das Ausgangsignal des dritten Demodulators D3 ungleich null. Dieses Ausgangssignal wird dann im nachfolgenden A/D-Wandler 36 in einen digitalen Wert umgewandelt, der vom Mikroprozessor 35 weiterverarbeitet wird. Der Mikroprozessor 35 gibt nach Massgabe des digitalen Eingangswertes eine inkrementelle Zahl aus, die im Addierer 37 zu den Zahlen aus dem Zähler 34 hinzuaddiert wird und damit das Rechtecksignal des MSB-Ausgangs in der Phase verschiebt. Diese Verschiebung erfolgt in der Regelschleife solange, bis MSB-Signal und Demodulationssignal eine feste Phasendifferenz von +/- 90° aufweisen.

Da diese Art der Phasenregelung noch relativ grob ist, werden bevorzugt Feinregelungen vorgenommen, indem nach der eben erläuterten Abstimmung auf der Wobbelgrundfrequenz nacheinander eine entsprechende Abstimmung auf der 4-ten bzw. 32-ten Harmonischen erfolgt. Dazu sind parallel zum dritten Demodulator ein vierter und fünfter Demodulator D4 bzw. D5 vorgesehen, die dasselbe Eingangssignal (Demodulationssignal) erhalten, als Steuersignal aber die Ausgangssignale MSB-2 bzw. MSB-5 des Addierers 37. Die Ausgänge der Demodulatoren D3 bis D5 können mittels des in Fig. 3 schematisch dargestellten Umschalters wahlweise, insbesondere nacheinander, auf den Eingang des A/D-Wandlers 36 geschaltet werden. Auf diese Weise lässt sich nacheinander in immer feiner werdender Abstimmung die Phase des MSB-Signals am Ausgang des Addierers 37 auf die Phase der zentral erzeugten Wobbelgrundfrequenz ausrichten. Das auf diese Weise an die zentral erzeugte Wobbelgrundfrequenz phasenstarr gekoppelte Wort am Ausgang des Addierers 37 kann im zugehörigen HF-Generator entsprechend weiterverwendet werden.

Der beispielhafte innere Aufbau eines der Demodulatoren D1,..,D5 (Dn)ist im Blockschaltbild in Fig. 4 wiedergegeben: Am gemeinsamen Signaleingang sind parallel ein normaler Verstärker 38 und ein Umkehrverstärker 39 (mit Spannungsteiler R1 = R2) angeschlossen. Deren Ausgänge sind über steuerbare, gleichartige Schalter 40 und 41 auf ein gemeinsames Tiefpassfilter 42 geschaltet. Der erste steuerbare Schalter 40 wird von dem am gemeinsamen Steuersignaleingang anstehenden Steuersignal direkt, der zweite Schalter 41 über einen Invertierer 43 angesteuert.

Die in der Schaltung nach Fig. 4 auftretenden Signale sind in Fig. 6 dargestellt: Wenn am Signaleingang des Demodulators Dn eine Sinusschwingung gemäss Fig. 6(b) ansteht, erscheint sie am Ausgang des Umkehrverstärkers 39 gemäss Fig. 6(a) invertiert, am Ausgang des Verstärkers 38 dagegen gemäss Fig. 6(b) normal. Wird nun auf den gemeinsamen Steuereingang des Demodulators Dn gemäss Fig. 6(c) ein Rechtecksignal gleicher Frequenz, aber um 180° verschobener Phase gegeben, werden beide steuerbaren Schalter 40, 41 abwechselnd gerade so geöffnet und geschlossen, dass sich am Eingang des Tiefpassfilters 42 das in Fig. 6(e) dargestellte Signal einstellt, welches charakteristisch ist für eine Vollweggleichrichtung des ursprünglichen Sinussignals. Ist dagegen das Rechteck-Steuersignal - wie in Fig. 6(f) bzw. (g) gezeigt - um 90° phasenverschoben, ergibt sich am Eingang des Tiefpassfilters 42 das in Fig. 6(h) dargestellte Signal, welches gleich grosse positive und negative Spannungsflächen aufweist und daher nach der Mittelung im Tiefpassfilter 42 null ergibt. Der in Fig. 6(a)-(e) gezeigte Fall ist beim zweiten Demodulator D2 gegeben, der in Fig. 6(f)-(h) gezeigte Fall bezieht sich auf die anderen Demodulatoren D1 und D3,..,D5.

Die Phasenlage liesse sich prinzipiell zwar auch durch ein "Aufeinander-Hören" der einzelnen Sender-Empfängerpaare einstellen, doch ist dieses Verfahren recht aufwendig auszuführen, zumindest solange die einzelnen Phasen noch sehr verschieden voneinander sind. Andererseits kann auf diese Weise, wenn die Phasenlage unter Auswertung der vorgenannten Nebenfrequenzen im wesentlichen bereits wie gewünscht eingestellt wurde, mit Vorteil noch ein Feinabgleich vorgenommen werden.

Sofern z.B. in einem Gebäude mehrere Verkaufsgeschäfte lokalisiert sind, welche unabhängig voneinander mit Warendiebstahlssicherungsanlagen der vorliegenden Art ausgerüstet sind, kann es zu Problemen mit der Synchronisation kommen, sofern alle diese Anlagen oder zumindest zwei unabhängig voneinander ein Synchronisationssignal mit der gleichen Frequenz ins elektrische Versorgungsnetz einspeisen.

Eine unerwünschte gegenseitige Beeinflussung der voneinander unabhängigen Anlagen kann jedoch dadurch einfach vermieden werden, indem die Frequenzen der Synchronisationssignale der verschiedenen Anlagen etwas verschieden voneinander gewählt werden. Dabei ist darauf zu achten, dass auch die Nebenfrequenzen sämtlich voneinander ausreichend verschieden sind.

Bei dem Versuch, mit Etiketten 21 gesicherte Waren 20 unbezahlt durch einen der Durchgänge 5 - 7 zu schmuggeln (wie beispielsweise die in dem Einkaufswagen im Durchgang 6 liegende Ware 20), werden die Resonanzkreise dieser Etiketten durch die von den Sendeantennen abgestrahlten elektromagnetischen Wellen zum Schwingen angeregt. Der grösste Teil der mit dieser Schwingung verbundenen Schwingungsenergie wird von den Etiketten in Form elektromagnetischer Wellen wieder abgestrahlt. Neben den unmittelbar von den Sendeantennen abgestrahlten, können auch diese elektromagnetischen Wellen vermittels der Empfangsantennen empfangen werden. Die Empfangsantennen sind allerdings so ausgebildet (z.B. in zwei gegensinnig orientierte Teilflächen gleicher Grösse unterteilt), dass der grösste Teil der direkt von den Sendeantennen stammenden Hochfrequenz in der Antenne zur Fernfeldunterdrückung durch Selbstauslöschung eliminiert wird. Die an die Empfangsantennen angeschlossenen Empfangsschaltungen 17 - 19 dienen dazu, die recht schwachen Etikettensignale von der jedoch immer noch übrig bleibenden, direkt von den Sendeantennen stammenden Hochfrequenz sowie von Hintergrund etc. zu diskriminieren. Im Erfolgsfall wird durch die Empfangsschaltung ein Alarm ausgelöst. Zur Diskriminierung der Etikettensignale befindet sich unter anderem im Eingangsbereich der Empfangsschaltungen 17 - 19 ein Analogmultiplizierer bzw. Mischer (nicht dargestellt). In diesem werden die von den Empfangsantennen stammenden Signale jeweils mit einem Hochfrequenzsignal multipliziert, welches von für diesen Zweck eigens jeweils vorgesehen, zweiten HF-Generatoren erzeugt wird. Die zweiten HF-Generatoren erzeugen eine HF-Schwingung, die mit derjenigen übereinstimmt, mit welcher die zum jeweils gleichen Durchgang zugehörige Sendeantenne auf der anderen Seite des Durchgangs angesteuert wird. So entspricht beispielsweise die von dem zweiten HF-Generator 25 erzeugte HF-Schwingung derjenigen des ersten HF-Generators 15. Vermittels des über die Energieversorgungsleitung 23 übertragenen Synchronisationssignals können die zweiten HF-Generatoren mit ihren jeweils zugehörigen ersten HF-Generatoren synchronisiert werden.

Wie anhand von Fig. 2 zu erkennen ist, sind die sinusförmig gewählten Wobbelkurven gegeneinander auf der Frequenzachse etwas verschoben, wobei jedoch ihre gegenseitige Frequenzverschiebung so gering gegenüber dem Frequenzhub (Frequenzamplitude der Wobbelkurven) gewählt ist, dass alle Wobbelkurven (auch die der übrigen, ausserhalb des Ausschnitts von Fig. 1 lokalisierten ersten HF-Generatoren) noch mit ihren etwa linearen Abschnitten zwischen ihren Maxima und ihren Minima die Sollfrequenz f_{R} schneiden. Vorzugsweise schneiden alle Wobbelkurven jedoch nicht lediglich die Sollfrequenz f_{R} sondern ein gewisses Freuquenzband f_{R} +/- df um die Sollfrequenz herum, um fertigungsbedingten Toleranzen der Resonanzfrequenz der Resonanzetiketten Rechnung zu tragen. Durch den gegenseitigen Frequenzversatz und die Synchronität der Wobbelkurven ist sichergestellt, dass die ersten HF-Generatoren zu jedem Zeitpunkt voneinander unterschiedliche Frequenzen erzeugen. Indem die Empfangsschaltungen 17 - 19 derart ausgebildet sind, dass sie genügend schmalbandig stets nur auf der jeweiligen Frequenz des zum gleichen Durchgang gehörenden ersten HF-Generators empfangen, wird in vorteilhafter Weise eine praktisch vollständige Entkopplung der einzelnen Paare von Sende-/Empfangseinheiten erreicht.

Mit 26 und 27 sind in Fig. 1 schliesslich noch ebenfalls in den Registrierkassenboxen angeordnete Deaktivatoren bezeichnet. Mittels dieser Deaktivatoren erfolgt eine Deaktivierung von an ordnungsgemäss bezahlten Waren befestigten Etiketten. Die Deaktivatoren können mittels des über die Leitung 23 übertragenen Synchronisationssignals mit den Empfangsschaltungen 17 - 19 synchronisiert sein. Indem die Empfangsschaltungen weiter während der in Fig. 2 mit T_{D} bezeichneten, für die Diskriminierung von Etiketten sowieso nicht nutzbaren Zeitspannen inaktiviert werden, während die Deaktivatoren ausschliesslich während dieser Zeiten aktiv sind, wird eine ausgezeichnete Entkopplung auch der Etiketten-Detektion und der Etiketten-Deaktivierung erreicht.

Die in den einzelnen Registrierkassenboxen angeordneten, vorbeschriebenen elektronischen Einheiten, können mit Vorteil bautechnisch jeweils in einer einzigen Baueinheit zusammengefasst sein.

Es versteht sich, dass die vorliegende Erfindung nicht auf das erläuterte Beispiel beschränkt ist, bei dem die Sende- und die Empfangsantennen seitlich an Registrierkassenboxen montiert sind. Die Antennen könnten genausogut auch direkt am Ausgang freistehend und nicht in Verbindung mit Registrierkassenboxen montiert sein. In diesem Falle drängt es sich auf, die jeweils zwischen zwei Durchgängen vorhandenen Sende- und Empfangsantennen dicht beieinander anzuordnen und insbesondere sogar etwa in der gleichen Ebene. Denn optisch können die beieinander angeordneten Sende- und Empfangsantennen sogar wie ein einziges Bauteil ausgebildet sein. Durch eine geeignete geometrische Ausbildung der Antennen kann auch dafür gesorgt werden, dass der Empfang über die Empfangsantennen durch die. mittelbare Nähe der Sendeantennen nicht allzusehr beeinträchtigt wird. Die bereits erwähnte Verdrillung der Empfangsantennen ist hierfür ein Beispiel.

## Patentansprüche

1. Vorrichtung zur Detektion von Etiketten (21), welche zur Diebstahlsicherung von Waren (20) dienen und mit einem elektrischen Resonanzschaltkreis mit einer Resonanzfrequenz (f_{R}) im MHz-Bereich versehen sind, wobei die Vorrichtung mehrere Paare von Sende- und Empfangsantennen (8-13) umfasst, welche jeweils zu überwachende Durchgänge (5-7) begrenzen, wobei von den Sendeantennen (8,10,12) der Paare jeweils elektromagnetische Wellen abgestrahlt werden, deren Frequenz in Wobbelzyklen mit einer Wobbelgrundfrequenz (f₁) über die vorgegebene Resonanzfrequenz der Etiketten hinweg gewobbelt ist, wobei die Wobbelzyklen aller Paare miteinander synchronisiert sind und wobei an die Empfangsantenne (9,11,13) jedes Paares eine, die Präsenz einer Etikette erkennende Empfangsschaltung (17-19) angeschlossen ist, dadurch gekennzeichnet, dass die über die Sendeantennen als elektromagnetische Wellen abgestrahlten HF-Schwingungen von dezentralen, den Sendeantennen jeweils einzeln zugeordneten ersten HF-Generatoren (14-16) erzeugt werden und dass die Wobbelzyklen unter Verwendung eines den ersten HF-Generatoren zugeführten, in einer zentralen Einheit (22) erzeugten Synchronisationssignals mit mindestens einer von der Resonanzfrequenz (f_{R}) verschiedenen Frequenz miteinander synchronisiert sind.

2. Vorrichtung nach Anspruch 1, dadurch gekennzeichnet, dass das Synchronisationssignal eine Trägerschwingung mit einer Trägerfrequenz (f₀) aufweist, dass auf diese Trägerschwingung mindestens noch die gewünschte Wobbelgrundfrequenz (f₁) der Wobbelzyklen aufmoduliert ist, und dass die Trägerfrequenz (f₀) zur Festlegung der Frequenz der Wobbelzyklen und die auf die Trägerschwingung wenigstens aufmodulierte Wobbelgrundfrequenz (f₁) zur Festlegung der Phase der Wobbelzyklen verwendet wird.

3. Vorrichtung nach Anspruch 2, dadurch gekennzeichnet, dass auf die Trägerschwingung zusätzlich zur Wobbelgrundfrequenz (f₁) noch wenigstens eine Oberwelle, vorzugsweise die 4. und 32. Oberwelle der Wobbelgrundfrequenz (f₁) aufmoduliert und zur Festlegung der Phase der Wobbelzyklen verwendet werden.

4. Vorrichtung nach einem der Ansprüche 2 und 3, dadurch gekennzeichnet, dass
(a) jedem der ersten HF-Generatoren (14-16) ein lokaler, spannungsgesteuerten Oszillator VCO (32) zugeordnet ist, welcher eine lokale Clockfrequenz erzeugt,
(b) für jeden VCO (32) erste Mittel vorgesehen sind, um aus der lokalen Clockfrequenz durch Herunterteilen jeweils die Trägerfrequenz (f₀) und die Wobbelgrundfrequenz (f₁) abzuleiten,
(c) für jeden VCO (32) zweite Mittel vorgesehen sind, um die aus dem VCO abgeleitete Trägerfrequenz (f₀) in eine starre Phasenbeziehung zu der in der zentralen Einheit (22) erzeugten Trägerschwingung zu bringen,
(d) für jeden VCO (32) dritte Mittel vorgesehen sind, um die aus dem VCO abgeleitete Wobbelgrundfrequenz (f₁) zu der auf die Trägerschwingung aufmodulierten Wobbelgrundfrequenz (f₁) in eine starre Phasenbeziehung zu bringen.

5. Vorrichtung nach Anspruch 4, dadurch gekennzeichnet, dass
(a) als erste Mittel am Ausgang des VCO (32) zwei Zähler (33, 34) vorgesehen sind, von denen der erste Zähler (33) die im eingeregelten Zustand vom VCO (32) abgegebene Frequenz auf die Trägerfrequenz (f₀) herunterteilt und an zwei verschiedenen Ausgängen zwei in Quadratur stehende Steuersignale in Form von Rechtecksignalen mit der Trägerfrequenz (f₀) abgibt, und von denen der zweite Zähler (34) die Wobbelgrundfrequenz (f₁) an seinem Ausgang als Bit mit der grössten Wichtung (MSB = Most Significant Bit) abgibt,
(b) die zweiten Mittel einen ersten steuerbaren Demodulator (D1) umfassen, auf dessen Signaleingang die modulierte Trägerschwingung gegeben, und dessen Ausgangssignal zur Steuerung des VCO (32) verwendet wird, und
(c) der erste Demodulator (D1) von dem ersten Steuersignal des ersten Zählers (33) so gesteuert wird, dass im eingeregelten Zustand zwischen der Trägerschwingung am Signaleingang des ersten Demodulators (D1) und dem ersten Steuersignal eine feste Phasendifferenz von ± 90° besteht.

6. Vorrichtung nach Anspruch 5, dadurch gekennzeichnet, dass
(a) die dritten Mittel einen zweiten und dritten, jeweils zum ersten gleichartigen, gesteuerten Demodulator (D2, D3), einen Addierer (37), einen Analog/Digital-Wandler (36) und einen Mikroprozessor (35) umfassen,
(b) die modulierte Trägerschwingung auf den Signaleingang des zweiten Demodulators (D2) gegeben und der zweite Demodulator (D2) vom zweiten Steuersignal des ersten Zählers (33) gesteuert wird,
(c) der Addierer (37) zwei Eingänge aufweist, von denen der eine mit dem Ausgang des zweiten Zählers (34) und der zweite mit einem Ausgang des Mikroprozessor (35) verbunden ist,
(d) das Ausgangssignal des zweiten Demodulators (D2) auf den Signaleingang des dritten Demodulators (D3) gegeben, und der dritte Demodulator (D3) von einem Ausgangssignal gesteuert wird, welches aus dem Ausgang des Addierers (37) als Bit mit der grössten Wichtung stammt, und
(e) das Ausgangssignal des dritten Demodulators (D3) über den A/D-Wandler (36) auf einen Eingang des Mikroprozessors (35) gegeben wird, welcher zusammen mit dem Addierer (37) und dem dritten Demodulator (D3) eine Regelschleife zur Phasenregelung des Ausgangssignals des Addierers (37) bildet.

7. Vorrichtung nach Anspruch 6, dadurch gekennzeichnet, dass zur Feineinstellung der Phase des Ausgangssignals des Addierers
(a) parallel zum dritten Demodulator ein vierter und fünfter, zum dritten gleichartiger Demodulator (D4 bzw. D5) angeordnet ist,
(b) das Ausgangssignal des zweiten Demodulators (D2) auch auf die Signaleingänge des vierten und fünften Demodulators (D4 bzw. D5) gegeben wird, und der vierte Demodulator (D4) von einem Ausgangssignal gesteuert wird, welches aus dem Ausgang des Addierers (37) als Bit mit der drittgrössten Wichtung (MSB-2) stammt, und der fünfte Demodulator (D5) von einem Ausgangssignal gesteuert wird, welches aus dem Ausgang des Addierers (37) als Bit mit der sechstgrössten Wichtung (MSB-5) stammt, und
(c) die Ausgänge des dritten, vierten und fünften Demodulators (D3 bzw. D4 bzw. D5) wahlweise auf den Eingang des A/D-Wandlers (36) gelegt werden können.

8. Vorrichtung nach einem der Ansprüche 5 bis 7, dadurch gekennzeichnet, dass jeder der Demodulatoren (D1,..,D5) in Parallelschaltung einen Umkehrverstärker (39) und einen Verstärker (38) umfassen, deren Eingänge mit dem gemeinsamen Signaleingang des Demodulators verbunden sind, und deren Ausgänge über zwei gleichartige steuerbare Schälter (40, 41) und ein nachgeschaltetes Tiefpassfilter (42) auf den gemeinsamen Ausgang des Demodulators führen, wobei der eine steuerbare Schalter (40) von einem am gemeinsamen Steuereingang des Demodulators liegenden Steuersignal und der andere steuerbare Schalter (41)von dem invertierten Steuersignal gesteuert werden.

9. Vorrichtung nach einem der Ansprüche 1 bis 8, dadurch gekennzeichnet, dass bei jedem Paar von Sende- und Empfangsantennen der an die Empfangsantenne jeweils angeschlossenen Empfangsschaltung zur Diskriminierung der Etikettensignale die gleiche HF-Schwingung zugeleitet ist, wie der Sendeantenne des gleichen paares.

10. Vorrichtung nach Anspruch 9, dadurch gekennzeichnet, dass die den Empfangsschaltungen zur Diskriminierung der Etikettensignale jeweils zugeführten HF-Schwingungen von eigens dafür vorgesehenen, ebenfalls dezentralen, den Empfangsschaltungen jeweils einzeln zugeordneten zweiten HF-Generatoren (24, 25) erzeugt werden, wobei auch diese zweiten HF-Generatoren unter Verwendung des Synchronisationssignals untereinander und mit den ersten HF-Generatoren synchronisiert sind.

11. Vorrichtung nach Anspruch 10, dadurch gekennzeichnet, dass zwischen zwei Durchgängen jeweils ein erster und ein zweiter HF-Generator sowie eine Empfangsschaltung in einer baulichen Einheit integriert sind.

12. Vorrichtung nach einem der Ansprüche 1 bis 11, dadurch gekennzeichnet, dass das Synchronisationssignal über eine Leitung (23) des Stromversorgungsnetzes, an das auch die ersten und/oder die zweiten HF-Generatoren und/oder die Empfangsschaltungen angeschlossen sind, zu diesen übertragen wird, und dass die wenigstens eine Frequenz des Synchronisationssignals im Langwellen(LW)-Bereich liegt.

13. Vorrichtung nach einem der Ansprüche 1 bis 12, dadurch gekennzeichnet, dass die Frequenz der über die Sendeantennen abgestrahlten Signale sinusfömig über die vorgegebene Resonanzfrequenz der Etiketten gewobbelt wird und dass die Empfangsschaltungen jeweils im Bereich der Maxima und Minima der Sinuskurve für eine vorgegebene Zeit (TD) ausser Funktion gesetzt sind.

14. Vorrichtung nach einem der Ansprüche 1 bis 13, dadurch gekennzeichnet, dass die von der Sendeantenne jedes Paares abgestrahlten elektromagnetischen Wellen gegenüber den von der Sendeantenne jeden anderen Paares abgestrahlten elektromagentischen Wellen frequenzversetzt über die vorgegebene Resonanzfrequenz der Etiketten hinweg gewobbelt sind, dass die Empfangsschaltung jedes Paares schmalbandig jeweils nur auf der jeweiligen Sendefrequenz der zum gleichen Paar gehörigen Sendeantenne empfängt und dass die Wobbelzyklen aller Paare die gleiche Phasenlage aufweisen.

15. Vorrichtung nach einem der Ansprüche 1 bis 14, dadurch gekennzeichnet, dass die zwischen zwei Durchgängen jeweils angeordneten Sende- und Empfangsantennen mit gegenseitigem Abstand voneinander z.B. zu beiden Seiten von dort vorgesehenen Registrierkassenboxen montiert sind.

16. Vorrichtung nach einem der Ansprüche 1 bis 14, dadurch gekennzeichnet, dass die zwischen zwei Durchgängen jeweils angeordneten Sende- und Empfangsantennen dicht beieinander in praktisch derselben Ebene montiert sind.

## Claims

1. Device for the detection of labels (21), which are used for securing goods (20) against theft and are provided with an electric resonant circuit having a resonant frequency (f_{R}) in the MHz range, the device comprising a plurality of pairs of transmitting and receiving antennas (8-13), which in each case bound passages (5-7) to be monitored, electromagnetic waves being emitted by the transmitting antennas (8, 10, 12) of the pairs in each case, the frequency of which waves is swept over the predetermined resonant frequency of the labels in sweep cycles having a basic sweep frequency (f₁), the sweep cycles of all the pairs being synchronized with one another, and a receiving circuit (17-19) detecting the presence of a label being connected to the receiving antenna (9, 11, 13) of each pair, characterized in that the RF oscillations which are emitted as electromagnetic waves via the transmitting antennas are generated by decentralized first RF generators (14-16) in each case assigned individually to the transmitting antennas, and in that the sweep cycles are synchronized with one another by using a synchronization signal which is fed to the first RF generators, is generated in a central unit (22) and has at least one frequency which is different from the resonant frequency (f_{R}).

2. Device according to Claim 1, characterized in that the synchronization signal has a carrier oscillation having a carrier frequency (f₀), in that at least the desired basic sweep frequency (f₁) of the sweep cycles is modulated onto this carrier oscillation, and in that the carrier frequency (f₀) is used for defining the frequency of the sweep cycles and the basic sweep frequency (f₁) which is modulated onto the carrier oscillation is used for defining the phase of the sweep cycles.

3. Device according to Claim 2, characterized in that at least one harmonic, preferably the fourth and thirty-second harmonic of the basic sweep frequency (f₁) are modulated onto the carrier oscillation in addition to the basic sweep frequency (f₁) and are used for defining the phase of the sweep cycles. /

4. Device according to one of Claims 2 and 3, characterized in that
(a) each of the first RF generators (14-16) has assigned to it a local voltage-controlled oscillator VCO (32), which generates a local clock frequency,
(b) for each VCO (32), first means are provided in order to derive the carrier frequency (f₀) and the basic sweep frequency (f₁) from the local clock frequency by dividing,
(c) for each VCO (32), second means are provided in order to bring the carrier frequency (f₀) derived from the VCO into a rigid phase relationship to the carrier oscillation generated in the central unit (22),
(d) for each VCO (32), third means are provided in order to bring the basic sweep frequency (f₁) derived from the VCO into a rigid phase relationship with the basic sweep frequency (f₁) modulated onto the carrier oscillation.

5. Device according to Claim 4, characterized in that
(a) as first means, at the outlet of the VCO (32), two counters (33, 34), are provided, of which the first counter (33) divides the frequency emitted by the VCO (32) in the adjusted state down to the carrier frequency (f₀) and, at two different outputs, emits two quadrature control signals in the form of square-wave signals having the carrier frequency (f₀), and of which the second counter (34) emits the basic sweep frequency (f₁) at its output as a bit having the greatest weighting (MSB = Most Significant Bit),
(b) the second means comprise a first controllable demodulator (D1), to whose signal input the modulated carrier oscillation is passed and whose output signal is used for controlling the VCO (32), and
(c) the first demodulator (D1) is controlled by the first control signal of the first counter (33) such that a fixed phase difference of ± 90° is produced in the adjusted state between the carrier oscillation at the signal input of the first demodulator (D1) and the first control signal.

6. Device according to Claim 5, characterized in that
(a) the third means comprise a second and third controlled demodulator (D2, D3), which is in each case of the same type as the first, an adder (37), an analogue/ digital convertor (36) and a microprocessor (35),
(b) the modulated carrier oscillation is passed to the signal input of the second demodulator (D2) and the second demodulator (D2) is controlled by the second control signal of the first counter (33),
(c) the adder (37) has two inputs, of which one is connected to the output of the second counter (34) and the second is connected to an output of the microprocessor (35),
(d) the output signal of the second demodulator (D2) is passed to the signal input of the third demodulator (D3), and the third demodulator (D3) is controlled by an output signal which originates from the output of the adder (37) as the bit with the greatest weighting, and
(e) the output signal of the third demodulator (D3) is passed, via the A/D convertor (36), to an input of the microprocessor (35) which, together with the adder (37) and the third demodulator (D3), forms a control loop for the phase control of the output signal of the adder (37).

7. Device according to Claim 6, characterized in that, for the fine adjustment of the phase of the output signal of the adder
(a) a fourth and fifth demodulator (D4 and D5 respectively) of the same type as the third demodulator are arranged in parallel with the third demodulator,
(b) the output signal of the second demodulator (D2) is also passed to the signal inputs of the fourth and fifth demodulators (D4 and D5), and the fourth demodulator (D4) is controlled by an output signal which originates from the output of the adder (37) as the bit having the third highest weighting (MSB-2), and the fifth demodulator (D5) is controlled by an output signal which originates from the output of the adder (37) as the bit having the sixth highest weighting (MSB-5), and
(c) the outputs of the third, fourth and fifth demodulator (D3, D4 and D5, respectively) can optionally be applied to the input of the A/D convertor (36).

8. Device according to one of Claims 5 to 7, characterized in that each of the demodulators (D1,..,D5) comprise an inverting amplifier (39) and an amplifier (38) connected in parallel, whose inputs are connected to the common signal input of the demodulator, and whose outputs lead, via two controllable switches (40, 41) of the same type and a downstream low-pass filter (42), to the common output of the demodulator, one controllable switch (40) being controlled by a control signal which is present on the common control input of the demodulator and the other controllable switch (41) being controlled by the inverted control signal.

9. Device according to one of Claims 1 to 8, characterized in that, in each pair of transmitting and receiving antennas, the receiving circuit in each case connected to the receiving antenna for discriminating the label signals is fed the same RF oscillation as the transmitting antenna of the same pair.

10. Device according to Claim 9, characterized in that the RF oscillations in each case fed to the receiving circuits for discriminating the label signals are generated by second RF generators (24, 25) which are especially provided therefor, are likewise decentralized and are in each case individually assigned to the receiving circuits, these second RF generators also being synchronized with one another and with the first RF generators by using the synchronization signal.

11. Device according to Claim 10, characterized in that, between two passages, in each case a first and a second RF generator and a receiving circuit are integrated in one constructional unit.

12. Device according to one of Claims 1 to 11, characterized in that, via a line (23) of the power supply network, to which the first and/or the second RF generators and/or the receiving circuits are also connected, the synchronization signal is transmitted to the latter, and in that the at least one frequency of the synchronization signal lies in the long wave (LW) range.

13. Device according to one of Claims 1 to 12, characterized in that the frequency of the signals emitted via the transmitting antennas is swept sinusoidally over the predetermined resonant frequency of the labels, and in that the receiving circuits are in each case turned off for a predetermined time (T_{D}) in the region of the maxima and minima of the sinusoidal curve.

14. Device according to one of Claims 1 to 13, characterized in that the electromagnetic waves emitted by the transmitting antenna of each pair is swept over the predetermined resonant frequency of the labels in a manner which is offset in frequency with respect to the electromagnetic waves emitted by the transmitting antenna of each other pair, in that the receiving circuit of each pair receives in a narrow-band manner only at the respective transmitting frequency of the transmitting antenna belonging to the same pair, and in that the sweep cycles of all the pairs have the same phase angle.

15. Device according to one of Claims 1 to 14, characterized in that the transmitting and receiving antennas which are in each case arranged between two passages are mounted at a mutual distance from each other, for example on both sides of cash register cubicles which are provided there.

16. Device according to one of Claims 1 to 14, characterized in that the transmitting and receiving antennas which are in each case arranged between two passages are mounted close alongside each other in virtually the same plane.

## Revendications

1. La présente invention concerne un dispositif destiné à la détection d'étiquettes (21), lesquelles servent à la protection des marchandises (20) contre le vol et sont munies d'un circuit électrique de résonance ayant une fréquence de résonance (f_{R}) dans la plage des MHz, le dispositif comprenant plusieurs paires d'antennes d'émission et de réception (8-13) qui délimitent chacune les passages (5-7) à surveiller, les antennes d'émission (8, 10, 12) de chaque paire émettant des ondes électromagnétiques dont la fréquence est wobulée en cycles de wobulation avec une fréquence de wobulation de base (f₁) en passant par la fréquence de résonance prédéfinie des étiquettes, les cycles de wobulation de toutes les paires étant synchronisés entre eux et un circuit récepteur (17-19) qui détecte la présence d'une étiquette étant raccordé à l'antenne de réception (9, 11, 13) de chacune des paires, caractérisé par le fait que les oscillations HF émises sous la forme d'ondes électromagnétiques au travers des antennes d'émission sont générées par des premiers générateurs HF (14-16) décentralisés affectés individuellement à chacune des antennes d'émission et que les cycles de wobulation sont synchronisés entre eux en utilisant un signal de synchronisation acheminé aux premiers générateurs HF et généré dans un module central (22) avec au moins une fréquence différente de la fréquence de résonance (f_{R}).

2. Dispositif conforme à la revendication 1, caractérisé par le fait que le signal de synchronisation présente une oscillation porteuse ayant une fréquence porteuse (f₀), que sur cette oscillation porteuse est encore modulée au moins la fréquence de modulation de base (f₁) souhaitée des cycles de wobulation, et que la fréquence porteuse (f₀) est utilisée pour déterminer la fréquence des cycles de wobulation et la fréquence de wobulation de base (f₁) modulée au moins sur l'oscillation porteuse pour déterminer la phase des cycles de wobulation.

3. Dispositif conforme à la revendication 2, caractérisé par le fait qu'au moins une harmonique, de préférence la 4ème et la 32ème harmonique de la fréquence de modulation de base (f₁), est modulée sur l'oscillation porteuse en plus de la fréquence de wobulation de base (f₁) et utilisée pour déterminer la phase des cycles de wobulation.

4. Dispositif conforme à l'une des revendications 2 et 3, caractérisé par le fait que
(a) un oscillateur local commandé en tension VCO (32) est affecté à chacun des premiers générateurs HF (14-16), lequel génère une fréquence d'horloge locale,
(b) des premiers dispositifs sont prévus pour chaque VCO (32) afin de dériver à chaque fois la fréquence porteuse (f₀) et la fréquence de wobulation de base (f₁) par division,
(c) des deuxièmes dispositifs sont prévus pour chaque VCO (32) afin d'amener la fréquence porteuse (f₀) dérivée du VCO en verrouillage de phase par rapport à l'oscillation générée dans le module central (22),
(d) des troisièmes dispositifs sont prévus pour chaque VCO (32) afin d'amener la fréquence de wobulation de phase (f₁) dérivée du VCO en verrouillage de phase avec la fréquence de wobulation de base (f₁) modulée sur l'oscillation porteuse.

5. Dispositif conforme à la revendication 4, caractérisé par le fait que
(a) deux compteurs (33, 34) sont prévus comme premiers dispositifs à la sortie du VCO (32) dont le premier compteur (33) réduit la fréquence délivrée par le VCO (32) en état accordé à la fréquence porteuse (f₀) et délivre deux signaux de commande en quadrature sous la forme de signaux rectangulaires ayant la fréquence porteuse (f₀) sur deux sorties différentes, et dont le deuxième compteur (34) délivre à sa sortie la fréquence de wobulation de base (f₁) sous la forme d'un bit le plus important (MSB = Most Significant Bit - bit de poids fort),
(b) les deuxièmes dispositifs comprennent un premier démodulateur commandable (D1) sur l'entrée signal duquel est appliquée l'oscillation porteuse modulée et dont le signal de sortie est utilisé pour commander le VCO (32), et
(c) le premier démodulateur (D1) est commandé par le premier signal de commande du premier compteur (33) de façon à ce qu'en état accordé il existe une différence de phase fixe de +/- 90° entre l'oscillation porteuse à l'entrée signal du premier démodulateur (D1) et le premier signal de commande.

6. Dispositif conforme à la revendication 5, caractérisé par le fait que
(a) les troisièmes dispositifs comprennent un deuxième et un troisième démodulateur commandé (D2, D3), chacun du même type que le premier, un additionneur (37), un convertisseur analogique/numérique (36) et un microprocesseur (35),
(b) l'oscillation porteuse modulée est appliquée sur l'entrée signal du deuxième démodulateur (D2) et le deuxième démodulateur (D2) est commandé par le deuxième signal de commande du premier compteur (33),
(c) l'additionneur (37) présente deux entrées dont l'une est reliée à la sortie du deuxième compteur (34) et la deuxième est reliée à une sortie du microprocesseur (35),
(d) le signal de sortie du deuxième démodulateur (D2) est appliqué à l'entrée signal du troisième démodulateur (D3) et le troisième démodulateur (D3) est commandé par un signal de sortie en provenance de l'additionneur (37) sous la forme d'un bit de la plus haute importance, et
(e) le signal de sortie du troisième démodulateur (D3) est appliqué par le biais d'un convertisseur A/N (36) à une entrée du microprocesseur (35), lequel avec l'additionneur (37) et le troisième démodulateur (D3) forme un circuit de régulation destiné à réguler la phase du signal de sortie de l'additionneur (37).

7. Dispositif conforme à la revendication 6, caractérisé par le fait que
(a) un quatrième et un cinquième démodulateur (D4 ou D5) de même type que le troisième sont disposés en parallèle avec le troisième démodulateur,
(b) le signal de sortie du deuxième démodulateur (D2) est également appliqué sur les entrées signal du quatrième et cinquième démodulateur (D4 ou D5), et le quatrième démodulateur (D4) est commandé par un signal de sortie en provenance de l'additionneur (37) sous la forme d'un bit de la troisième plus haute importance (MSB-2), et le cinquième démodulateur (D5) est commandé par un signal de sortie en provenance de l'additionneur (37) sous la forme d'un bit de la cinquième plus haute importance (MSB-5), et
(c) les sorties du troisième, du quatrième et du cinquième démodulateur (D3 ou D4 ou D5) peuvent être appliquées au choix sur l'entrée du convertisseur A/N (36).

8. Dispositif conforme à l'une des revendications 5 à 7, caractérisé par le fait que chacun des démodulateurs (D1, ..., D5) comporte un amplificateur inverseur (39) et un amplificateur (38) branchés en parallèle dont les entrées sont reliées à l'entrée signal commune du démodulateur et dont les sorties conduisent à une sortie commune du démodulateur par le biais de deux commutateurs commandables (40, 41) de même type et un filtre passe-bas (42) branché en aval, l'un des commutateurs commandables (40) étant commandé par un signal de commande appliqué sur l'entrée commande commune du démodulateur et l'autre commutateur commandable (41) étant commandé par le signal de commande inversé.

9. Dispositif conforme à l'une des revendications 1 à 8, caractérisé par le fait que pour chaque paire d'antennes d'émission et de réception, l'oscillation HF appliquée au circuit de réception destiné à discriminer les signaux d'étiquette raccordés à chaque antenne de réception est la même que celle appliquée à l'antenne d'émission de la même paire.

10. Dispositif conforme à la revendication 9, caractérisé par le fait que les oscillations HF à chaque fois acheminées aux circuits de réception destinés à discriminer les signaux d'étiquette sont générées par des deuxièmes générateurs HF (24, 25) spécialement prévus à cet effet, également décentralisés, et affectés à chacun des circuits de réception, ces deuxièmes générateurs HF étant également synchronisés entre eux et avec les premiers générateurs HF en utilisant le signal de synchronisation.

11. Dispositif conforme à la revendication 10, caractérisé par le fait qu'entre deux entrées un premier et un deuxième générateur HF ainsi qu'un circuit de réception sont à chaque fois intégrés dans un module commun.

12. Dispositif conforme à l'une des revendications 1 à 11, caractérisé par le fait que le signal de synchronisation est transmis aux premiers et/ou aux deuxièmes générateurs HF et/ou aux circuits de réception par le biais d'un câble (23) du réseau d'alimentation électrique sur lequel sont également raccordés ceux-ci, et que ladite au moins une fréquence du signal de synchronisation se trouve dans la gamme des grandes ondes (GO).

13. Dispositif conforme à l'une des revendications 1 à 12, caractérisé par le fait que la fréquence des signaux émis par les antennes d'émission est wobulée de façon sinusoïdale en passant par la fréquence de résonance prédéfinie des étiquettes et que les circuits de réception sont à chaque fois désactivés dans la zone du maximum et du minimum de la courbe sinusoïdale pendant une période donnée (T_{D}).

14. Dispositif conforme à l'une des revendications 1 à 13, caractérisé par le fait que les ondes électromagnétiques émises par l'antenne d'émission de chacune des paires sont wobulées en passant par la fréquence de résonance prédéfinie des étiquettes avec un décalage en fréquence par rapport aux ondes électromagnétiques émises par l'antenne d'émission de chacune des autres paires de façon à ce que le circuit de réception de chaque paire ne reçoive sur une bande étroite que la fréquence d'émission correspondante de l'antenne d'émission faisant partie de la même paire et que les cycles de wobulation de toutes les paires présentent la même relation de phase.

15. Dispositif conforme à l'une des revendications 1 à 14, caractérisé par le fait que les antennes d'émission et de réception à chaque fois disposées entre deux passages sont montées avec un écartement mutuel l'une de l'autre, par exemple des deux côtés des bacs des caisses enregistreuses qui y sont disposés.

16. Dispositif conforme à l'une des revendications 1 à 14, caractérisé par le fait que les antennes d'émission et de réception à chaque fois disposées entre deux passages sont montées très proches l'une de l'autre dans pratiquement le même plan.
